# FASCICULE DE BREVET EUROPEEN

(11) **EP 1 247 928 B1**
(45) Date de publication et mention de la délivrance du brevet: **14.12.2005**
(21) Numéro de dépôt: 02007492.8
(22) Date de dépôt: 02.04.2002
(51) Int. Cl.: E05B 65/20

(54) **Ensemble de commande d'une serrure d'ouvrant de véhicule automobile**
Steuerungssystem für ein Kraftfahrzeugstürschloss
Control unity of a door latch for motor vehicles

(30) Priorité: 04.04.2001 FR 0104612
(43) Date de publication de la demande: 09.10.2002
(73) Titulaire: VALEO SECURITE HABITACLE S.A.S., 94042 Créteil Cédex (FR)
(72) Inventeur: Girard M. Raphael, 49320 Saint Germain Sur Moine (FR)
(74) Mandataire: Rosolen-Delarue, Katell

(56) Documents cités:
- EP-A- 0 979 914
- EP-A- 1 001 119
- EP-A- 1 083 282
- EP-A- 1 083 284
- DE-A- 19 924 458
- DE-C- 19 816 603

## Description

La présente invention concerne un ensemble de commande d'une serrure d'ouvrant de véhicule automobile selon le préambule de la revendication 1.

Un tel ensemble est décrit dans le document EP-A-1083284.

Les moyens d'identification d'utilisateur sont prévus en particulier dans un système de type «mains libres » destiné notamment à gérer l'accès à un véhicule automobile. Un système de ce type comprend généralement un organe identifiant porté par l'utilisateur (l'organe identifiant se présente habituellement sous la forme d'un badge) communiquant par ondes électromagnétiques (ondes radio ou rayonnement infra-rouge) avec les moyens d'identification portés par le véhicule. Les moyens électroniques de pilotage, communiquant avec les moyens d'identification, délivrent une autorisation d'ouverture des portes du véhicule lorsqu'un utilisateur conforme est identifié.

De façon classique, un module de serrure de porte de véhicule automobile est logé dans une partie interne de la porte formant caisson. La serrure peut être ouverte ou condamnée à l'aide de différents moyens accessibles de l'extérieur ou de l'intérieur du véhicule, en considérant la porte fermée.

Un module de serrure de porte avant comprend habituellement deux organes de commande d'ouverture extérieure et intérieure de la porte, reliés à deux poignées accessibles respectivement de l'extérieur et de l'intérieur du véhicule, et deux organes de condamnation extérieure et intérieure de la porte, reliés à un verrou et une tirette de frise accessibles respectivement de l'extérieur et de l'intérieur du véhicule.

Dans un module de serrure de porte arrière l'organe de condamnation extérieur est relié généralement à un bouton de « condamnation enfant » agencé dans le chant de la porte.

Un ensemble de commande de serrure d'une porte de véhicule est susceptible de présenter des fonctionnalités variées dépendant notamment du type de module de serrure. Ainsi, dans certains types de modules de serrure, l'actionnement de la poignée intérieure permet à la fois de décondamner et d'ouvrir la porte ; cette fonction est appelée habituellement « over ride ».

Il existe également des ensembles de commande de serrure permettant de réaliser une supercondamnation des portes. L'activation de moyens de supercondamnation rend inopérante toute action aussi bien sur les poignées intérieure et extérieure que sur la tirette de frise lorsqu'elle existe. Ainsi, un porte supercondamnée ne peut être ouverte ni de l'extérieur ni de l'intérieur du véhicule.

L'invention a pour but de proposer un ensemble de commande de serrure muni de moyens assurant une fonction « mains libres » adaptables facilement à un module de serrure classique, cet ensemble de commande permettant le cas échéant d'assurer des fonctions supplémentaires, telles que la condamnation enfant ou la supercondamnation dont le module de serrure classique serait dépourvu.

A cet effet, l'invention a pour objet un ensemble de commande d'une serrure d'ouvrant de véhicule automobile selon la revendication 1.

Suivant d'autres caractéristiques de cet ensemble:
- l'ensemble comprend une butée de fin de course morte escamotable, destinée à coopérer avec la poignée extérieure, commandée par un verrou extérieur de l'ouvrant et par des deuxièmes moyens électriques d'actionnement pilotés par l'unité centrale ;
- la butée de fin de course morte est commandée également par une tirette de frise intérieure de l'ouvrant ;
- la butée de fin de course morte est reliée à la tirette de frise intérieure par des moyens de couplage débrayables commandés par des troisièmes moyens électriques d'actionnement pilotés par l'unité centrale ;
- l'ensemble comprend de plus des premier et second organes d'appui, reliés respectivement au levier de commande d'ouverture intérieure et à la poignée intérieure, coopérant entre eux par appui mutuel pour coupler le levier de commande d'ouverture intérieure et la poignée intérieure lorsque la poignée intérieure est déplacé depuis sa position de repos vers sa position d'ouverture ;
- l'ensemble comprend des premiers moyens d'escamotage du premier organe d'appui qui, lorsqu'ils sont activés, empêchent le couplage des premier et second organes d'appui lors du déplacement de la poignée intérieure de sa position de repos vers sa position d'ouverture de l'ouvrant, ces premiers moyens d'escamotage formant de préférence des moyens de supercondamnation ou de condamnation enfant de l'ouvrant ;
- les premiers moyens d'escamotage sont commandés par des quatrièmes moyens électriques d'actionnement pilotés par l'unité centrale ;
- les premiers moyens d'escamotage sont commandés par des moyens mécaniques reliés à un organe de commande de condamnation enfant agencé dans le chant de l'ouvrant ;
- les premiers moyens d'escamotage sont commandés par des moyens mécaniques reliés au verrou extérieur ;
- l'ensemble comprend des seconds moyens d'escamotage du second organe d'appui qui, lorsqu'ils sont activés, empêchent le couplage des premier et second organes d'appui lors du déplacement de la poignée intérieure de sa position de repos vers sa position d'ouverture de l'ouvrant, ces seconds moyens d'escamotage formant de préférence des moyens de condamnation de l'ouvrant ;
- les seconds moyens d'escamotage sont commandés par des cinquièmes moyens électriques d'actionnement pilotés par l'unité centrale et la tirette de frise intérieure.

L'invention sera mieux comprise à la lecture de la description qui va suivre, donnée uniquement à titre d'exemple et faite en se référant aux dessins dans lesquels :
- les figures 1 à 2 sont des vues schématiques d'un ensemble de commande d'une serrure d'ouvrant de véhicule automobile selon trois modes de réalisation de l'invention respectivement ;
- la figure 3 est une vue schématiques d'un ensemble de commande d'une serrure d'ouvrant de véhicule automobile qui n'est pas partie de l'invention telle que revendiquée ;
- la figure 4 est une de détail de moyens de condamnation enfant adaptables sur au moins un des modes de réalisation de l'ensemble de commande illustré sur les figures précédentes.

On a représenté sur la figure 1, un ensemble 10 de commande d'une serrure d'une porte formant un ouvrant de véhicule automobile, selon un premier mode de réalisation de l'invention.

Dans les différentes chaînes d'organes de commande décrites ci-dessous, un organe est qualifié de « proximal» lorsqu'il est proche de l'extrémité de la chaîne de commande destinée à être actionnée par l'utilisateur et de « distal» lorsqu'il est éloigné de cette extrémité.

Sur la figure 1, on a représenté un module de serrure classique 12 agencé de façon connue en soi dans une partie de la porte formant caisson. Dans l'exemple illustré, le module de serrure 12 est du type adapté pour équiper une porte avant et comprend quatre organes de commande distaux formant des leviers 14,16,18, 20 portés par un support commun du module. Les quatre leviers forment respectivement deux organes distaux 14,16 de commande d'ouverture extérieure et intérieure de la porte, et deux organes distaux 18,20 de commande de condamnation/décondamnation extérieure et intérieure de la porte.

L'ensemble de commande 10 comprend également deux poignées 22, 24 articulées sur la porte de façon à être accessibles respectivement de l'extérieur et de l'intérieur du véhicule, une manivelle 26 solidaire en rotation d'un rotor de verrou classique (non représenté) porté par la porte de façon à être accessible de l'extérieur du véhicule, et une tirette de frise 28 portée par la porte de façon à être accessible de l'intérieur du véhicule. Les deux poignées extérieure 22 et intérieure 24 forment respectivement deux organes proximaux de commande d'ouverture extérieure et intérieure. La manivelle 26 de verrou et la tirette de frise 28 forment respectivement deux organes proximaux de commande de condamnation/décondamnation extérieure et intérieure de la porte.

Dans certaines configurations de commande, les poignées extérieure 22 et intérieure 24 sont couplées avec respectivement les leviers 14, 16 de commande d'ouverture extérieure et intérieure par des moyens qui seront décrits ultérieurement. La manivelle 26 de verrou et la tirette de frise 28 sont couplées par des tringleries classiques 30,32 respectivement aux leviers 18,20 de commande de condamnation/décondamnation extérieure et intérieure.

L'ensemble de commande 10 est piloté par des moyens électroniques comprenant notamment une unité centrale 34, agencée dans le véhicule, raccordée à un circuit électronique classique interne au module de serrure 12, par un connecteur 36.

L'unité centrale 34 est reliée à des moyens classiques 37 d'identification d'un utilisateur conforme communiquant par ondes électromagnétiques (ondes radio ou rayonnement infra-rouge) avec un organe identifiant 38 destiné à être porté par cet utilisateur. L'organe identifiant 38 se présente par exemple sous la forme d'un badge. Conformément à un fonctionnement classique, les moyens d'identification 37 délivrent une autorisation d'ouverture de la porte lorsqu'un utilisateur conforme est identifié.

La poignée de commande d'ouverture extérieure 22 est déplaçable depuis une position de repos vers une position d'ouverture de la porte suivant une course comprenant successivement une première course morte C1, au cours de laquelle la poignée de commande d'ouverture extérieure 22 est découplée du levier 14 de commande d'ouverture extérieure, et une seconde course C2 au cours de laquelle la poignée de commande d'ouverture extérieure 22 est couplée avec le levier 14 de commande d'ouverture extérieure à l'aide d'une tringlerie classique 39. On notera sur la figure 1 que la poignée 22 est représentée en traits pleins en position de repos et en traits mixtes dans les deux positions successives correspondant à la fin des courses C1 et C2.

Les moyens d'identification 37 sont activés au cours de la première course morte C1 par exemple par un contacteur électrique classique 40 actionné par le déplacement de la poignée de commande d'ouverture extérieure 22.

La poignée de commande d'ouverture intérieure 24, déplaçable entre des positions de repos et d'ouverture de la porte, est reliée au levier de commande d'ouverture intérieure 16 par des premier et second organes 42, 44 coopérant entre eux par appui mutuel. Ainsi, lorsque la poignée de commande d'ouverture intérieure 24 est déplacée de sa position de repos vers sa position d'ouverture, le premier organe d'appui 42, relié par une tringlerie classique 46 au levier de commande d'ouverture intérieure 16, coopère avec le second organe d'appui 44, relié à la poignée de commande d'ouverture intérieure 24, pour coupler cette dernière avec le levier de commande d'ouverture intérieure 16.

Un premier actionneur électrique 48 est relié au premier organe d'appui 42. Ce premier actionneur 48, formant des moyens électriques d'actionnement du levier de commande d'ouverture intérieure 16, est piloté par l'unité centrale 34. Lorsqu'une autorisation d'ouverture de l'ouvrant est délivrée par les moyens d'identification 37, l'actionneur 48 est commandé par l'unité centrale 34 afin de déplacer le levier de commande d'ouverture intérieure 16 de façon à séparer les deux organes d'appui 42, 44 l'un de l'autre.

Pour limiter la première course morte C1, l'ensemble de commande 10 comprend par exemple un coulisseau formant une butée 50 de fin de course morte. Cette butée 50 est déplaçable entre une position de coopération avec la poignée de commande d'ouverture extérieure 22, telle que représentée en traits pleins sur la figure 1, et une position escamotée d'autorisation de la seconde course C2, telle que représentée en traits mixtes sur cette figure 1.

La manivelle 26 de verrou et un deuxième actionneur électrique 52 sont reliés à la butée 50 par des moyens classiques 54, 56. La manivelle 26 forme des moyens mécaniques de commande de la butée 50 alors que le deuxième actionneur 52 forme des moyens électriques de commande de cette butée 50 pilotés par l'unité centrale 34.

Les deux actionneurs 48,50 sont reliés à l'unité centrale 34 par exemple via le connecteur 36 et le circuit électronique interne au module de serrure 12.

On décrira ci-dessous les principaux aspects du fonctionnement de l'ensemble de commande 10 selon le premier mode de réalisation de l'invention. Dans ce premier mode, le module de serrure 12 est munie de la fonction « over ride» , c'est à dire que l'actionnement de la poignée de commande d'ouverture intérieure 24 permet à la fois de décondamner et d'ouvrir la porte.

Dans les conditions normales, le fonctionnement de l'ensemble de commande 10 est géré par l'unité centrale 34 conformément à un système du type « mains libres ». L'unité centrale 34 exécute des consignes de condamnation ou décondamnation de la porte de façon connue en soi, en fonction d'informations émises par les moyens 37 d'identification d'utilisateur ou, le cas échéant, par une télécommande porté par l'utilisateur.

### Fonctionnement normal.

Pour exécuter une consigne de condamnation de la porte, l'unité centrale 34 commande, d'une part, un actionneur électrique de condamnation/décondamnation (non représenté), agencé classiquement dans le module de serrure 12, de façon à le faire agir sur le levier de commande de condamnation intérieure 20 dans le sens de la condamnation, et d'autre part, le deuxième actionneur 52 de façon à placer la butée 50 dans sa position limitant la course de la poignée de commande d'ouverture extérieure 22 à la première course morte C1. L'actionnement de cette poignée 22 par un individu non autorisé est sans effet sur le levier de commande d'ouverture extérieure 14. La porte est donc condamnée.

Pour exécuter une consigne de décondamnation de la porte, l'unité centrale 34 commande, d'une part, l'actionneur électrique de condamnation/décondamnation agencé dans le module de serrure 12 lequel agit sur le levier de commande de condamnation intérieure 20 dans le sens de la décondamnation, et d'autre part, le deuxième actionneur 52 de façon à escamoter la butée 50 dans sa position autorisant la seconde course C2 de la poignée de commande d'ouverture extérieure 22. L'actionnement de cette poignée 22 par un utilisateur jusqu'à la fin de la seconde course C2 provoque le couplage de la poignée 22 avec le levier de commande d'ouverture extérieure 14 et par conséquent l'ouverture de la porte.

Dans les conditions normales de fonctionnement de l'ensemble de commande 10, l'ouverture de la porte depuis l'extérieur du véhicule est obtenue de la façon suivante.

On considère le cas habituel d'une porte initialement condamnée. La butée 50 est donc dans la position de limitation de la course de la poignée de commande d'ouverture 22 à la première course morte C1. L'utilisateur, portant l'organe identifiant 38, saisi cette poignée 22 et l'entraîne depuis sa position de repos vers sa position d'ouverture de façon à parcourir la course C1. Ceci à pour effet d'actionner le contacteur 40 et d'activer les moyens de d'identification 37. Dès qu'une autorisation d'ouverture est délivrée, l'unité centrale 34 commande le premier actionneur 48 de façon à actionner le levier de commande d'ouverture intérieure 16. La décondamnation et l'ouverture de la porte sont alors obtenues par la fonction « over ride ». On notera donc que l'ouverture de la porte est réalisée sans déplacement de la butée 50.

Dans les conditions normales de fonctionnement, chacune des phases d'identification de l'utilisateur et de décondamnation (actionnement du levier de commande d'ouverture intérieure 16) ne dépasse généralement pas 55 ms, si bien que la durée entre la saisie initiale de la poignée de commande d'ouverture extérieure 22 par l'utilisateur et la décondamnation de la porte ne dépasse généralement pas 110 ms. On évite ainsi dans la plupart des cas que l'utilisateur, saisissant la poignée 22, bloque cette dernière en fin de course morte C1 (poignée 22 en appui contre la buttée 50) avant la décondamnation de la porte, ce qui aurait pu laisser supposer à l'utilisateur une inefficacité de son action sur la poignée 22.

### Fonctionnement de secours.

En cas de panne empêchant l'unité centrale 34 d'exécuter une consigne de décondamnation de la porte (panne de batterie, véhicule accidenté, etc.) alors que celle-ci est condamnée, l'utilisateur peut décondamner la porte depuis l'extérieur du véhicule en actionnant la manivelle 26 de verrou au moyen d'une clé. Ceci a pour effet, d'une part, d'actionner le levier de commande de condamnation/décondamnation extérieure 18, et d'autre part, de placer la butée 50 dans sa position escamotée d'autorisation de la seconde course C2. La porte est alors décondamnée. L'utilisateur peut également décondamner la porte depuis l'intérieur du véhicule en actionnant la tirette de frise 28 ou la poignée de commande d'ouverture intérieure 24, la décondamnation de la porte étant obtenue dans ce dernier cas par la fonction « over ride ».

Lorsque la porte est décondamnée, son ouverture est obtenue depuis l'extérieur du véhicule en actionnant la poignée de commande d'ouverture extérieure 22 jusqu'à la fin de la seconde course C2.

Sur les figures 2 et 3, on a représenté un ensemble 10 de commande d'une serrure d'une porte de véhicule automobile, respectivement selon des deuxième et troisième modes de réalisation de l'invention.

Sur ces figures, les éléments analogues à ceux de la figure 1 sont désignés par des références identiques.

L'ensemble de commande 10 selon le deuxième mode de réalisation de l'invention (figure 2) comprend des premiers moyens 58 d'escamotage du premier organe d'appui 42 qui, lorsqu'ils sont activés, empêchent le couplage des premier et second organes d'appui 42, 44 lors du déplacement de la poignée de commande d'ouverture intérieure 24 de sa position de repos vers sa position d'ouverture de la porte.

Les premiers moyens d'escamotage 58 sont commandés par des troisièmes moyens électriques comportant de préférence un troisième actionneur électrique 60. Ce dernier, relié à l'unité centrale 34 par exemple via le connecteur 36 et le circuit électronique interne au module de serrure 12, est piloté par cette unité centrale 34.

Les premiers moyens d'escamotage 58 sont commandés également par la manivelle 26 de verrou à laquelle ils sont reliés par des moyens mécaniques classiques tels qu'un câble Bowden 62.

Les premiers moyens d'escamotage 58 permettent avantageusement à l'unité centrale 34 d'exécuter des consignes de supercondamnation de la porte.

Pour ce faire, l'unité centrale 34 commande :
- l'actionneur électrique de condamnation/décondamnation agencé dans le module de serrure 12 de façon à le faire agir sur le levier de commande de condamnation intérieure 20 dans le sens de la condamnation,
- le deuxième actionneur 52 de façon à placer la butée 50 dans sa position limitant la course de la poignée de commande d'ouverture extérieure 22 à la première course morte C1, et
- le troisième actionneur 60 de façon à activer les premier moyens d'escamotage 58.

L'actionnement des poignées 22,24 de commande d'ouverture extérieure et intérieure par un individu non autorisé est sans effet sur les leviers 14,16 de commande d'ouverture extérieure et intérieure. De plus toute action sur la tirette de frise 28 ne change pas cette situation. La porte est donc supercondamnée.

En cas de panne empêchant l'unité centrale 34 d'exécuter une consigne de désupercondamnation de la porte (panne de batterie, véhicule accidenté, etc.) alors que celle-ci est supercondamnée, l'utilisateur peut désupercondamner la porte depuis l'extérieur du véhicule en actionnant la manivelle 26 de verrou au moyen d'une clé.

Ceci a pour effet :
- d'actionner le levier de commande de condamnation/décondamnation extérieure 18,
- de placer la butée 50 dans sa position escamotée d'autorisation de la seconde course C2 , et
- de désactiver les premiers moyens 58 d'escamotage du premier organe d'appui 42.

La porte est alors désupercondamnée.

L'ensemble de commande 10 selon le second mode de réalisation de l'invention est facilement adaptable à une porte arrière pour laquelle il n'est généralement pas prévu de verrou extérieur. Dans ce cas la manivelle de verrou est supprimée mais le module de serrure 12 tel qu'illustré sur les figures 1 et 2 peut toujours être utilisé, le levier de condamnation/décondamnation extérieur 18 étant alors désaffecté. Les premiers moyens d'escamotage 58 peuvent alors former des moyens de condamnation enfant commandés par le troisième actionneur 60 et/ou, pour remédier et/ou échapper aux pannes éventuelles de l'unité centrale 34, par des moyens mécaniques classiques 64 commandés de façon connue en soi par un bouton 66 agencé dans le chant de la porte (voir figure 4).

L'ensemble de commande 10 selon le troisième exemple, qui n'est pas partie de l'invention telle que revendiquée (figure 3), reprend les fonctions de celui conforme au deuxième mode de réalisation. Toutefois, dans ce troisième mode de réalisation, le module de serrure 12 est dépourvu de la fonction « over ride » et les leviers 18,20 de condamnation/décondamnation extérieure et intérieure sont désaffectés.

La fonction condamnation de la porte n'est donc pas réalisée par le module de serrure 12 mais par des seconds moyens 68 d'escamotage du second organe d'appui 44. Ces seconds moyens d'escamotage 68, lorsqu'ils sont activés, empêchent le couplage des premier et second organes d'appui 42, 44 lors du déplacement de la poignée de commande d'ouverture intérieure 24 de sa position de repos vers sa position d'ouverture de la porte.

Les seconds moyens d'escamotage 68 sont commandés par des quatrièmes moyens électriques comportant de préférence un quatrième actionneur électrique 70. Ce dernier, relié à l'unité centrale 34 par exemple via le connecteur 36 et le circuit électronique interne au module de serrure 12, est piloté par cette unité centrale 34.

Les seconds moyens d'escamotage 68 sont commandés également par la tirette de frise 28 à laquelle ils sont reliés par des moyens mécaniques classiques 72.

La tirette de frise 28 commande par ailleurs la butée 50 de fin de course morte. En effet, cette dernière est reliée à la tirette de frise 28 par des moyens de couplage débrayables 74 pilotés par des cinquièmes moyens électriques d'actionnement comportant de préférence un cinquième actionneur 76. Ce dernier, relié à l'unité centrale 34 par exemple via le connecteur 36 et le circuit électronique interne au module de serrure 12, est piloté par cette unité centrale 34.

### Fonctionnement normal.

Pour exécuter une consigne de condamnation de la porte, l'unité centrale 34 commande, d'une part, le quatrième actionneur 70 de façon à activer les seconds moyens d'escamotage 68 ce qui a notamment pour effet de placer la tirette de frise dans une position de condamnation, et d'autre part, le deuxième actionneur 52 de façon à placer la butée 50 dans sa position limitant la course de la poignée de commande d'ouverture extérieure 22 à la première course morte C1. L'actionnement de cette poignée 22 par un individu non autorisé est sans effet sur le levier de commande d'ouverture extérieure 14. La porte est donc condamnée.

Pour exécuter une consigne de décondamnation de la porte, l'unité centrale 34 commande, d'une part, le quatrième actionneur 70 de façon à désactiver les seconds moyens d'escamotage 68 ce qui a notamment pour effet de placer la tirette de frise dans une position de décondamnation , et d'autre part, le deuxième actionneur 52 de façon à escamoter la butée 50 dans sa position autorisant la seconde course C2 de la poignée de commande d'ouverture extérieure 22. L'actionnement de cette poignée 22 par un utilisateur jusqu'à la fin de la seconde course C2 provoque le couplage de la poignée 22 avec le levier de commande d'ouverture extérieure 14 et par conséquent l'ouverture de la porte.

Pour exécuter une consigne de supercondamnation de la porte, l'unité centrale 34 commande :
- le cinquième actionneur 76 de façon à débrayer les moyens 74 de couplage de la tirette de frise 28 avec la butée 50 de fin de course morte ;
- le deuxième actionneur 52 de façon à placer la butée 50 dans sa position limitant la course de la poignée de commande d'ouverture extérieure 22 à la première course morte C1,
- les troisième actionneur 60 de façon à activer les premier moyens d'escamotage 58, et
- le quatrième actionneur 70 de façon à désactiver les seconds moyens d'escamotage 68 ce qui a notamment pour effet de placer la tirette de frise dans une position de décondamnation.

L'actionnement des poignées 22,24 de commande d'ouverture extérieure et intérieure par un individu non autorisé est sans effet sur les leviers 14,16 de commande d'ouverture extérieure et intérieure. De plus toute action sur la tirette de frise 28 ne change pas cette situation. La porte est donc supercondamnée.

Dans les conditions normales de fonctionnement de l'ensemble de commande 10, l'ouverture de la porte depuis l'extérieur du véhicule est obtenue mutatis mutandis de façon similaire à ce qui a été décrit pour le premier mode de réalisation de l'invention, l'unité centrale 34 pilotant le cas échéant les troisième, quatrième et/ou cinquième actionneurs 60, 70, 76 de façon à décondamner ou désupercondamner la porte, lorsqu'une autorisation d'ouverture est délivrée par les moyens d'identification 37.

### Fonctionnement de secours.

Celui-ci est analogue au fonctionnement de secours décrit pour le premier mode de réalisation de l'invention.

Parmi les avantages de l'invention, on notera que l'ensemble de commande de serrure selon cette invention comporte des moyens assurant une fonction « mains libres » adaptables facilement à un module de serrure classique. De plus cet ensemble de commande permet le cas échéant d'assurer des fonctions supplémentaires, telles que la condamnation enfant ou la supercondamnation dont le module de serrure classique est dépourvu.

## Revendications

1. Ensemble de commande d'une serrure d'ouvrant de véhicule automobile, du type comprenant
- un module de serrure (12) muni de leviers de commande d'ouverture extérieure (14) et intérieure (16),
- une poignée extérieure (22) déplaçable entre des positions de repos et d'ouverture de l'ouvrant, et une poignée intérieure (24) déplaçable entre des positions de repos et d'ouverture de l'ouvrant, ladite poignée de commande d'ouverture intérieure (24) étant reliée au levier de commande d'ouverture intérieure (16),
- de moyens électroniques de pilotage comprenant
- une unité centrale (34) reliés à des moyens (37) d'identification d'un utilisateur délivrant une autorisation d'ouverture de l'ouvrant lorsqu'un utilisateur conforme est identifié,
où, selon un premier mode d'ouverture, la poignée extérieure (22) est déplaçable depuis sa position de repos vers sa position d'ouverture suivant une course comprenant successivement une première course morte (C1), au cours de laquelle la poignée (22) et le levier (14) de commande d'ouverture extérieure sont découplés et les moyens d'identification (37) activés, et une seconde course (C2) au cours de laquelle la poignée (22) et le levier (14) de commande d'ouverture extérieure sont couplés,
**caracterisé en ce que**, l'ensemble de commande comprend de plus des premiers moyens électriques (48) d'actionnement du levier de commande d'ouverture intérieure (16) pilotés par l'unité centrale (34) de façon à être activés lorsque, selon un second mode d'ouverture, une autorisation d'ouverture de l'ouvrant est délivrée par les moyens d'identification (37).

2. Ensemble selon la revendication 1, **caractérisé en ce qu'**il comprend une butée (50) de fin de course morte escamotable, destinée à coopérer avec la poignée extérieure (22), commandée par un verrou extérieur (26) de l'ouvrant et par des deuxièmes moyens électriques d'actionnement (52) pilotés par l'unité centrale (34).

3. Ensemble selon la revendication 2, **caractérisé en ce que** la butée (50) de fin de course morte est commandée également par une tirette de frise intérieure (28) de l'ouvrant.

4. Ensemble selon la revendication 3, **caractérisé en ce que** la butée de fin de course morte (50) est reliée à la tirette de frise intérieure (28) par des moyens de couplage débrayables (74) commandés par des troisièmes moyens électriques d'actionnement (76) pilotés par l'unité centrale (34).

5. Ensemble selon l'une quelconque des revendications 1 à 4, **caractérisé en ce qu'**il comprend de plus des premier (42) et second (44) organes d'appui, reliés respectivement au levier de commande d'ouverture intérieure (16) et à la poignée intérieure (24), coopérant entre eux par appui mutuel pour coupler le levier (16) de commande d'ouverture intérieure et la poignée intérieure (24) lorsque la poignée intérieure (24) est déplacé depuis sa position de repos vers sa position d'ouverture.

6. Ensemble selon la revendication 5, **caractérisé en ce qu'**il comprend des premiers moyens (58) d'escamotage du premier organe d'appui (42) qui, lorsqu'ils sont activés, empêchent le couplage des premier (42) et second (44) organes d'appui lors du déplacement de la poignée intérieure (24) de sa position de repos vers sa position d'ouverture de l'ouvrant, ces premiers moyens d'escamotage (58) formant de préférence des moyens de supercondamnation ou de condamnation enfant de l'ouvrant.

7. Ensemble selon la revendication 6, **caractérisé en ce que** les premiers moyens d'escamotage (58) sont commandés par des quatrièmes moyens électriques d'actionnement (60) pilotés par l'unité centrale (34).

8. Ensemble selon la revendication 6 ou 7, **caractérisé en ce que** les premiers moyens d'escamotage (58) sont commandés par des moyens mécaniques (64) reliés à un organe (66) de commande de condamnation enfant agencé dans le chant de l'ouvrant.

9. Ensemble selon la revendication 2 prise en combinaison avec la revendication 6 ou 7, **caractérisé en ce que** les premiers moyens d'escamotage (58) sont commandés par des moyens mécaniques (62) reliés au verrou extérieur.

10. Ensemble selon l'une quelconque des revendications 5 à 9, **caractérisé en ce qu'**il comprend des seconds moyens d'escamotage (68) du second organe d'appui (44) qui, lorsqu'ils sont activés, empêchent le couplage des premier (42) et second (44) organes d'appui lors du déplacement de la poignée intérieure (24) de sa position de repos vers sa position d'ouverture de l'ouvrant, ces seconds moyens d'escamotage (68) formant de préférence des moyens de condamnation de l'ouvrant.

11. Ensemble selon la revendication 3 ou 4 prise en combinaison avec la revendication 10, **caractérisé en ce que** les seconds moyens d'escamotage (68) sont commandés par des cinquièmes moyens électriques d'actionnement (70) pilotés par l'unité centrale (34) et la tirette de frise intérieure (28).

## Patentansprüche

1. Steuerungssystem für ein Kraftfahrzeugtürschloß mit
- einem Schloßmodul (12), welches mit Außen- und Innenbetätigungshebeln zum Öffnen (14, 16) versehen ist,
- einem äußeren Türgriff (22), der zwischen einer Ruheposition und einer Öffnungsposition der zu öffnenden Einrichtung verlagerbar ist, und einem inneren Türgriff (24), der zwischen einer Ruheposition und einer Öffnungsposition der zu öffnenden Einrichtung verlagerbar ist, wobei der innere Türgriff (24) mit dem Innenbetätigungshebel zum Öffnen (16) verbunden ist,
- elektronischen Steuerungsmitteln, die eine Zentraleinheit (34) enthalten, welche mit Mitteln (37) zur Identifizierung eines Benutzers verbunden ist, die eine Freigabe zum Öffnen bewirkt, wenn ein entsprechender Benutzer identifiziert worden ist,
wobei gemäß einem ersten Öffnungsmodus der äußere Türgriff (22) von seiner Ruheposition in Richtung auf seine Öffnungsposition entlang eines Weges verlagerbar ist, der nacheinander einen ersten als Totgang bezeichneten Weg (C1), im Verlaufe dessen der Türgriff (22) und der Außenbetätigungshebel zum Öffnen (14) entkuppelt und die Mittel zur Identifizierung (37) aktiviert sind, und einen zweiten Weg (C2) umfaßt, im Verlaufe dessen, der Türgriff (22) und der Außenbetätigungshebel zum Öffnen (14) miteinander gekoppelt sind,
**dadurch gekennzeichnet, daß** das Steuerungssystem außerdem erste elektrische Mittel (48) zur Betätigung des Innenbetätigungshebels zum Öffnen (16) umfaßt, die durch die Zentraleinheit (34) derart steuerbar sind, daß sie aktiviert werden, wenn, gemäß einem zweiten Öffnungsmodus, eine Freigabe zum Öffnen der zu öffnenden Einrichtung durch die Mittel (37) zur Identifizierung erteilt wird.

2. System nach Anspruch 1, **dadurch gekennzeichnet, daß** das System einen am Ende des Totganges angeordneten versenkbaren Anschlag (50) umfaßt, der mit dem äußeren Türgriff (22) zusammenwirkt, und durch ein externes Schloß (26) der zu öffnenden Einrichtung und durch zweite elektrische Betätigungsmittel (52) betätigbar ist, welche durch die Zentraleinheit (34) steuerbar sind.

3. System nach Anspruch 2, **dadurch gekennzeichnet, daß** der am Ende des Totganges angeordnete Anschlag (50) ebenfalls durch einen inneren Verriegelungsknopf (28) der zu öffnenden Einrichtung betätigbar ist.

4. System nach Anspruch 3, **dadurch gekennzeichnet, daß** der am Ende des Totganges angeordnete Anschlag (50) mit dem inneren Verriegelungsknopf (28) über entkuppelbare Koppelmittel (74) verbunden ist, die durch dritte elektrische Betätigungsmittel (76) betätigbar sind, welche durch die Zentraleinheit (34) steuerbar sind.

5. System nach einem der Ansprüche 1 bis 4, **dadurch gekennzeichnet, daß** das System außerdem erste und zweite Abstützorgane (42, 44) umfaßt, die jeweils mit dem Innenbetätigungshebel zum Öffnen (16) und dem inneren Türgriff (24) verbunden sind, und sich gegenseitig abstützend miteinander zusammenwirken, um den Innenbetätigungshebel zum Öffnen (16) und den inneren Türgriff (24) zu koppeln, wenn der innere Türgriff (24) von seiner Ruheposition in Richtung auf seine Öffnungsposition verlagert wird.

6. System nach Anspruch 5, **dadurch gekennzeichnet, daß** das System erste versenkbare Mittel (58) des ersten Abstützorganes (42) umfaßt, die, wenn sie aktiviert sind, die Kopplung des ersten und zweiten Abstützorganes (42, 44) bei der Verlagerung des internen Türgriffes (24) von seiner Ruheposition in seine die zu öffnende Einrichtung öffnende Position verhindern, wobei diese ersten versenkbaren Mittel (58) vorzugsweise Mittel zur Diebstahlsicherung oder zur Kindersicherung der zu öffnenden Einrichtung bilden.

7. System nach Anspruch 6, **dadurch gekennzeichnet, daß** die ersten versenkbaren Mittel (58) durch vierte elektrische Betätigungsmittel (60) betätigbar sind, welche durch die Zentraleinheit (34) steuerbar sind.

8. System nach Anspruch 6 oder 7, **dadurch gekennzeichnet, daß** die ersten versenkbaren Mittel (58) durch mechanische Mittel (64) betätigbar sind, die mit einem an der Schmalseite der zu öffnenden Einrichtung angeordneten Organ (66) zur Betätigung der Kindersicherung verbunden ist.

9. System nach Anspruch 2 in Verbindung mit Anspruch 6 oder 7, **dadurch gekennzeichnet, daß** die ersten versenkbaren Mittel (58) durch mit dem äußeren Schloß verbundenen mechanischen Mittel (62) betätigbar sind.

10. System nach einem der Ansprüche 5 bis 9, **dadurch gekennzeichnet, daß** das System zweite versenkbare Mittel (68) des zweiten Abstützorganes (44) umfaßt, die, wenn sie aktiviert sind, die Kopplung des ersten und zweiten Abstützorganes (42, 44) bei der Verlagerung des inneren Türgriffes (24) von seiner Ruheposition in Richtung auf seine die zu öffnende Einrichtung öffnende Position verhindern, wobei diese zweiten versenkbaren Mittel (68) vorzugsweise Mittel zum Verriegeln der zu öffnenden Einrichtung bilden.

11. System nach Anspruch 3 oder 4 in Verbindung mit Anspruch 10, **dadurch gekennzeichnet, daß** die zweiten versenkbaren Mittel (68) durch fünfte elektrische Betätigungsmittel (70) betätigbar sind, welche durch die Zentraleinheit (34) und den inneren Verriegelungsknopf (28) steuerbar sind.

## Claims

1. Control assembly for an automobile vehicle door lock of the type comprising:
- a lock module (12) provided with an external opening control lever (14) and an internal opening control lever (16),
- an external handle (22) that can be moved between door rest and open positions, and an internal handle (24) that can be moved between the door rest and open positions, the said internal opening control handle (24) being connected to the internal opening control lever (16),
- electronic control means comprising a central unit (34) connected to the user identification means (37) outputting an authorisation to open the door when the user identification is positive,
in which according to a first opening mode, the external handle (22) can be moved from its rest position to its open position along a distance comprising in sequence a first dead travel distance (C1) during which the handle (22) and the external opening control lever (14) are uncoupled and the identification means (37) are activated, and a second travel distance (C2) during which the handle (22) and the external opening control lever (14) are coupled,
**characterised in that** the control assembly also comprises first electrical means (48) actuating the internal opening control lever (16) controlled by the control unit (34) so as to be activated when, according to a second opening mode, an authorisation to open the door is output by the identification means (37).

2. Assembly according to claim 1, **characterised in that** it comprises a retractable dead travel distance limit stop (50), designed to cooperate with the external handle (22) controlled by an external door lock (26) and by second electrical actuation means (52) controlled by the control unit (34).

3. Assembly according to claim 2, **characterised in that** the dead travel distance limit stop (50) is also controlled by an internal door lock knob (28).

4. Assembly according to claim 3, **characterised in that** the dead travel distance limit stop (50) is connected to the internal lock knob (28) by disengeagable coupling means (74) controlled by third electrical actuation means (76) controlled by the control unit (34).

5. Assembly according to any one of claims 1 to 4, **characterised in that** it also includes first (42) and second (44) bearing devices connected to the internal opening control lever (16) and to the internal handle (24) respectively, cooperating with each other by mutual pressure to couple the internal opening control lever (16) and the internal handle (24) when the internal handles (24) are moved from its rest position to its open position.

6. Assembly according to claim 5, **characterised in that** it comprises first means (58) of retracting the first bearing device (42) which, when they are active, prevent coupling of the first (42) and second (44) bearing devices during displacement of the internal handle (24) from its rest position to its door open position, these first retraction means (58) preferably forming secondary locking means or an on door lock.

7. Assembly according to claim 6, **characterised in that** the first retraction means (58) are controlled by fourth electrical actuation means (60) controlled by the control unit (34).

8. Assembly according to claim 6 or 7, **characterised in that** the first retraction means (58) are controlled by mechanical means (64) connected to an on door lock control device (66) formed in the edge of the door.

9. Assembly according to claim 2 taken in combination with claim 6 or 7, **characterised in that** the first retraction means (58) are controlled by mechanical means (62) connected to the external lock.

10. Assembly according to any one of claims 5 to 9, **characterised in that** it comprises second retraction means (68) of the second bearing device (44) which, when they are activated, prevent coupling of the first (42) and second (44) bearing devices during displacement of the internal handle (24) from its door rest position to its door open position, these second retraction means (68) preferably forming door locking means.

11. Assembly according to claim 3 or 4 taken in combination with claim 10, **characterised in that** the second retraction means (68) are controlled by fifth electrical activation means (70) controlled by the control unit (34) and the internal door lock knob (28).
